# EUROPÄISCHE PATENTSCHRIFT

(11) **EP 0 049 890 B1**
(45) Veröffentlichungstag und Bekanntmachung des Hinweises auf die Patenterteilung: **27.06.1984**
(21) Anmeldenummer: 81108224.7
(22) Anmeldetag: 12.10.1981
(51) Int. Cl.: B22D 11/10, B22D 41/00

(54) **Pfannendrehturm**
Rotary ladle turret
Dispositif tournant pour poches

(30) Priorität: 15.10.1980 DE 3038876
(43) Veröffentlichungstag der Anmeldung: 21.04.1982
(73) Patentinhaber: SACK STRANGGIESSTECHNIK GMBH, D-4000 Düsseldorf-Rath (DE); M.A.N. MASCHINENFABRIK AUGSBURG-NÜRNBERG Aktiengesellschaft, D-4200 Oberhausen 11 (DE); BENTELER AG, D-33104 Paderborn (DE)
(72) Erfinder: Hoffmann, Rudolf, D-5150 Krefeld (DE); Zajber, Adolf Gustav, D-4018 Langenfeld (DE); Hansen, Herbert, D-4000 Düsseldorf 12 (DE); Drüppel, Johannes, D-4200 Oberhausen 11 (DE); Bick, Klaus, D-4790 Paderborn (DE); Vennmann, Friedhelm, D-4450 Lingen 1 (DE); Harmsen, Lothar, Dipl.-Ing., D-4450 Lingen 1 (DE); Schweers, Gerd, D-4790 Paderborn (DE)
(74) Vertreter: Boecker, Carl Otto, Dipl.-Ing.

## Beschreibung

Die Erfindung betrifft einen Pfannendrehturm für eine Stranggießanlage mit einer ortsfesten Schwenksäule und zwei schwenkbaren Tragarmen zur Aufnahme von Gießpfannen.

Zur vollkontinuierlichen Versorgung einer Stranggießanlage mit Metallschmelze ist der Einsatz eines sogenannten Pfannendrehturms bekannt. Der Pfannendrehturm ist dabei üblicherweise so ausgebildet, daß er entweder einen durchgehenden starren Tragarm mit je einer Aufnahme für eine Gießpfanne an den Enden des Armes aufweist (DE-PS 1 220 562), oder aber es sind zwei unabhängig voneinander schwenkbare Tragarme für jeweils eine Gießpfanne vorgesehen (DE-PS 1 608 094), wobei die Tragarme übereinanderliegend an der gemeinsamen Schwenksäule angeordnet sind.

Unabhängig davon, wie letztlich die Bereitstellungseinrichtung für die Gießpfannen konstruiert ist, muß davon ausgegangen werden, daß der flüssige Stahl in der Gießpfanne - insbesondere wenn es sich um kleinere Mengen handelt - nachteilige Temperaturverluste erleidet, die sich zunächst einstellen beim Abtransport der Schmelze vom Konverter der Stahlgewinnungshalle bis zum Pfannendrehturm. Einen weiteren Temperaturabfall erfährt der flüssige Stahl während des reinen Gießbetriebes, der mitunter bis zu 60 Minuten betragen kann. Zu hohe Temperaturverluste führen vor allem dann zu einer vorzeitigen, ein einwandfreies Stranggießen nicht mehr ermöglichenden Bärenbildung in der Gießpfanne, wenn z. B. bedingt durch niedrige Gießgeschwindigkeiten bei relativ kleinen Strangabmessungen 'und geringer Strangzahl ein nicht so großer Pfanneninhalt bei längstmöglicher Entleerungszeit vergossen werden soll.

Um den Temperaturverlusten entgegenzuwirken bzw. diese im zulässigen Rahmen zu halten, wurden im praktischen Betrieb vorgeheizte Pfannen eingesetzt und mit weit überhitzter Schmelze gefüllt, was selbstverständlich entsprechend erhöhte Konvertertemperaturen erforderlich macht. Weiterhin werden zur Verringerung der Abstrahlverluste auf die Pfannenschlacke noch zusätzlich große Mengen Lunkerpulver gestreut.

Der Erfindung liegt die Aufgabe zugrunde, für einen Pfannendrehturm eine Einrichtung zu schaffen, die es ermöglicht, daß die beim Antransport entstandenen Temperaturverluste der Schmelze einer in den Tragarm des Drehturms eingehängten Gießpfanne ausgeglichen und die Schmelze dann über längere Zeit in einem im wesentlichen konstanten Temperaturbereich gehalten werden kann.

Nach der Erfindung wird diese Aufgabe dadurch gelöst, daß auf der Schwenksäule des Pfannendrehturms eine relativ zur Schwenksäule drehbare Plattform mit einer Heizeinrichtung für eine Gießpfanne angeordnet ist. Eine Ausgestaltung der Erfindung sieht vor, daß die Heizeinrichtung eine senkrechte Führungssäule zur Führung eines höhenverstellbaren Auslegers mit Klemmvorrichtungen für mindestens zwei in das Innere einer Gießpfanne absenkbare Elektroden aufweist, deren stromführende Kabel über den Ausleger und frei durch die drehbare Plattform und das Innere der Schwenksäule hindurch bis zu einer in derartigem Abstand von der Plattform angeordneten Klemmplatte verlegt sind, daß die Verwindung der Kabel ein Verschwenken des Auslegers bzw. der Elektroden - von der der Gießposition zugeordneten Schwenklage der Elektroden gesehen - in beiden Schwenkrichtungen um ca. 180° erlaubt. In der Regel werden die Elektroden in die Schmelze eingetaucht, nachdem sich die Gießpfanne in der gewünschten Betriebsposition befindet. Bedingt durch Störungen, die eventuell einen Gießabbruch notwendig machen, was beispielsweise bei Strangdurchbrüchen oder Stopfen- bzw. Schieberbeschädigungen eintreten kann, muß die Gießpfanne schnellstens aus der Gießposition bis über einen Notbehälter verschwenkt werden. Damit nun auch die abgesenkte Elektrodeneinrichtung ohne Beschädigungen zu erleiden diese Bewegung mitmachen kann, weil der Ausleger mit den Elektroden beim Eintreten des Notfalles nicht so schnell wie erforderlich aus der Gießpfanne herausbewegbar ist, sind die stromführenden Kabel so angeordnet, daß eine entsprechende Verwindung erlaubt ist, was letztlich bedeutet, daß die gesamte Einrichtung um nahezu 360° verschwenkbar ist. Die Verschwenkbarkeit eröffnet darüber hinaus noch die Möglichkeit, die Elektroden gegebenenfalls bereits in der Au ßerbetriebsstellung in die soeben von dem Tragarm übernommene Gießpfanne einzutauchen. Ein Aufheizen der Schmelze kann somit schon auf dem Verschwenkweg bis in die Betriebsposition erfolgen.

Bei der Ausgestaltung der Erfindung nach Anspruch 3 bewirkt die außermittige Lage der Führungssäule, daß die Kabel mittig durch die Plattform und durch die Drehturm-Schwenksäule bis zur Kabel-Klemmplatte hindurchgeführt werden können.

Die Erfindung sieht weiterhin vor, daß der Drehantrieb für die Plattform aus einem von der Plattform getragenen Elektromotor besteht, dessen Ritzel mit einem auf der Schwenksäule festgelegten Zahnkranz kämmt.

Die Verriegelung nach den Ansprüchen 5 und 6 können der Art sein, daß im Notfall, wenn Plattform und Gießpfannen-Tragarm gemeinsam verfahren werden müssen, auf ein Signal vom Steuerpult der Anlage aus mittels eines hydraulischen Zylinders ein Bolzen oder ein Keil eine Verbindung zwischen der Plattform und der Nabe des jeweiligen Tragarms herstellt, womit bei der Schwenkbewegung ein Gleichlauf gegeben ist und die Plattform mit dem Ausleger von dem Gießpfannen-Tragarm mitgenommen wird-Es liegt auch im Rahmen der Erfindung, anstatt der mechanischen Verriegelung einen elektrisehen Gleichlauf (gleiche Winkelgeschwindigkeiten) von Tragarmen und Plattform vorzusehen.

In der Zeichnung ist ein Ausführungsbeispiel der Erfindung dargestellt und im folgenden näher erläutert. Die einzige Zeichnungsfigur gibt die Ansicht eines auf dem Fundament verankerten Pfannendrehturms wieder, der zwei unabhängig voneinander an der Schwenksäule gelagerte Tragarme besitzt und mit der erfindungsgemäßen Heizeinrichtung ausgerüstet ist.

Das Ausführungsbeispiel zeigt das Fundament 1 für einen insgesamt mit 2 bezeichneten Pfannendrehturm einer ansonsten nicht weiter abgebildeten Stranggießanlage. Der Pfannendrehturm 2 besitzt eine zentrale Schwenksäule 3, an welcher die beiden unabhängig voneinander schwenkbaren Tragarme 4, 5 mittels Naben 4a, 5a angeordnet sind. Jeder Tragarm 4, 5 ist gabelförmig ausgebildet und kann eine Gießpfanne 6 bzw. 7 aufnehmen.

Auf der Schwenksäule 3 des Drehturms 2 ist eine drehbare Plattform 8 angeordnet. Die Plattform 8 weist eine mit 9 bezeichnete Heizeinrichtung auf, wobei außermittig auf der Plattform 8 eine Führungssäule 10 für einen heb- und senkbaren Ausleger 12 vorgesehen ist. Von Klemmeinrichtungen 13 des Auslegers 12 werden Elektroden 14 gehalten, die zum Aufheizen bzw. Warmhalten der Schmelze in die jeweils in Gießposition befindliche Gießpfanne abgesenkt werden. Das Heben und Senken des Auslegers 12 erfolgt durch eine Seilverbindung 15 des Auslegers 12 mit einem Antriebsmotor 16. Ein Ende des Seils 15 ist fest mit einem Sattel 18 der Führungssäule 9 verbunden. Von hier aus wird das Seil 15 über Umlenkrollen 19 des Auslegers 12 bzw. des Sattels 18 bis zu einer Wickelrolle 22 des ebenfalls auf der Plattform 8 verankerten Motors 16 geführt. Weiterhin ist auch der Drehantrieb für die Plattform selbst auf der Plattform befestigt. Der Drehantrieb besteht aus einem Elektromotor 23, dessen Ritzel 24 mit dem auf der Schwenksäule 3 des Pfannendrehturms 2 festgelegten Zahnkranz 25 kämmt. Zur Stromversorgung der Elektroden 14 sind stromführende Kabel 26 über den Ausleger 12 durch die Plattform 8 und das Innere der Schwenksäule 3 bis zu einer Klemmplatte 27 verlegt. Da auch die Plattform 8 mit dem Ausleger 12 bei einer eventuellen Notfahrt eines Gießpfannen-Tragarmes 4, 5 einen Schwenkweg von ca. 180° zurücklegen muß, ist der Abstand bis zum Kabelklemmpunkt so zu wählen, daß die Verwindung der stromführenden Kabel 26 ein solches Verschwenken zuläßt.

In der dargestellten Situation ist von dem Tragarm 4 in der Außerbetriebsstellung I soeben eine neu gefüllte Gießpfanne 6 von dem Hallenkran übernommen worden. Der Inhalt der Gießpfanne 7 in der Gießstellung 11 ist nahezu vergossen, was durch die vollständig abgesenkte Lage des Auslegers 12 erkennbar ist. Im übrigen macht nicht nur der abnehmende Pfanneninhalt ein stetiges Absenken der Elektroden erforderlich, sondern auch der durch Abbrand gekennzeichnete Verschleiß an den Elektroden wird so ausgeglichen. Zum Gießpfannenwechsei muß der Ausleger 12 mit den Elektroden 14 zunächst bis in die strichpunktierte Lage aus der Gießpfanne herausgefahren werden, womit sich die Elektroden oberhalb der Gießpfanne befinden. Danach wird die leere gegen die gefüllte Gießpfanne getauscht, wozu die Tragarme 4, 5 eine Drehbewegung um die Schwenksäute 3 ausführen. Während dieser Wechselzeit wird die Versorgung der Stranggießanlage mit Schmelze über den Inhalt des Zwischenbehälters 28 aufrechterhalten. Mit Erreichen der Außerbetriebsstellung I wird die geleerte Pfanne vom Hallenkran abtransportiert und der Tragarm freigemacht zur neuerlichen Bereitstellung einer gefüllten Gießpfanne. Gleichzeitig werden in der Gießstellung 11 die Elektroden 14 zum Aufheizen und Warmhalten der Schmelze in die gefüllte Gießpfanne eingetaucht und die Nachspeisung des Zwischenbehälters 28 zum kontinuierlichen Stranggießen fortgesetzt.

Der vorgeschriebene ordnungsgemäße Gießpfannenwechsel läßt sich nicht mehr durchführen, wenn im Störungsfall eine Notfahrt der gerade in Stellung 11 gießenden Pfanne notwendig ist. Es bleibt in einem solchen Fall keine Zeit mehr, um vor dem Verschwenken des Tragarmes die Elektroden 14 aus der Gießpfanne herauszubewegen.

Daher muß gewährleistet sein, daß bei der Notfahrt 4 bzw. 5 die Plattform 8 mit den Aufbauten der Heizeinrichtung im Gleichlauf mit dem Tragarm verschwenkt wird.

Bei der mechanischen Verriegelung gemäß dem Ausführungsbeispiel ist zur Erzielung eines Gleichlaufs vorgesehen, daß die Tragarme 4, 5 feste Konsolen 31 bzw. 32 aufweisen. An der Plattform 8 ist in der Gießposition II ein Zylinder 33 angebracht, der zur Verbindung der Plattform 8 mit dem Tragarm 4 bzw. 5 einen Riegel, beispielsweise einen Bolzen oder einen Keil, in eine nicht näher dargestellte Nut der Konsole 31 bzw. 32 einbringt. Es ist vorteilhaft, daß in Gießposition während der Dauer des Gießvorgangs die Verriegelung grundsätzlich vorgenommen wird.

## Patentansprüche

1. Pfannendrehturm mit einer ortsfesten Schwenksäule (3) und mindestens einem schwenkbaren Tragarm (5) zur Aufnahme von Gießpfannen (6, 7), dadurch gekennzeichnet, daß auf der Schwenksäule (3) der Pfannendrehturms (2) eine relativ zur Schwenksäule (3) drehbare Plattform (8) mit einer Heizeinrichtung (9) für eine Gießpfanne angeordnet ist.

2. Pfannendrehturm nach Anspruch 1, dadurch gekennzeichnet, daß die Heizeinrichtung (9) eine senkrechte Führungssäule (10) zur Führung eines höhenverstellbaren Auslegers (12) mit Klemmvorrichtungen (13) für mindestens zwei in das Innere einer Gießpfanne (6, 7) absenkbare Elektroden (14) aufweist, deren stromführende Kabel

(26) über den Ausleger und frei durch die drehbare Plattform und das Innere der Schwenksäule hindurch bis zu einer in derartigem Abstand von der Plattform angeordneten Klemmplatte (27) verlegt sind, daß die Verwindung der Kabel (26) ein Verschwenken des Auslegers bzw. der Elektroden (12 bzw. 14) - von der der Gießposition zugeordneten Schwenklage der Elektroden gesehen - in beiden Schwenkrichtungen um ca. 180° erlaubt.

3. Pfannendrehturm nach Anspruch 2, dadurch gekennzeichnet, daß die Führungssäule (10) außermittig auf der Plattform (8) angeordnet ist und die Kabel (26) mittig durch die Plattform hindurchgeführt sind.

4. Pfannendrehturm nach Anspruch 1, dadurch gekennzeichnet, daß der Drehantrieb für die Plattform (8) aus einem von der Plattform getragenen Elektromotor (23) besteht, dessen Ritzel (24) mit einem auf der Schwenksäule (3) festgelegten Zahnkranz (25) kämmt.

5. Pfannendrehturm nach Anspruch 1, dadurch gekennzeichnet, daß die Plattform (8) in Gießposition (11) einer Gießpfanne (7) mit der Nabe (5a) des die Gießpfanne tragenden Tragarmes (5) verriegelbar ist.

6. Pfannendrehturm mit zwei unabhängig voneinander schwenkbaren Tragarmen, deren Naben übereinanderliegen, nach Anspruch 5, dadurch gekennzeichnet, daß die Plattform (8) auch mit der Nabe (4a) des unteren Tragarmes (4) verriegelbar ist.

## Claims

1. A rotary ladle turret with a stationary swivel column (3) and at least one pivotable support arm (5) for accommodation of casting ladles (6, 7), characterized in that a platform (8) rotatable relative to the swivel column (3) is located, together with a heating device (9) for a casting ladle, on the swivel column (3) of the rotary ladle turret (2).

2. A rotary ladle turret according to claim 1, characterized in that the heating device (9) comprises a vertical guide pillar (10) to support a vertically adjustable cantilever arm (12), and clamping means (13) for at least two electrodes (14) which may be lowered into the interior of a casting ladle (6, 7), the current-carrying cables (26) of which are installed to extend over the cantilever arm and freely through the rotatable platform and the interior of the swivel column down to a terminal plate (27), the distance between the terminal plate and the platform being such that twisting movement of the cables (26) will permit the cantilever arm and the electrodes (12,14 respectively) to swivel through about 180° in either swivel direction - as referred to the electrode swivel position associated with the casting position.

3. A rotary ladle turret according to claim 2, characterized in that the guide pillar (10) is positioned eccentrically on the platform (8) and that the cables (26) extend centrically through the platform.

4. A rotary ladle turret according to claim 1, characterized in that the rotary drive of the platform (8) consists of an electric motor (23) supported by the platform, the pinion (24) of which meshes with a gear rim (25) secured on the swivel column (3).

5. A rotary ladle turret according to claim 1, characterized in that, in casting position (II) of a casting ladle (7), the platform (8) may become interlocked with the hub (5a) of the support arm (5) carrying the casting ladle.

6. A rotary ladle turret with two independently pivotable support arms, the hubs of which are positioned one above the other, according to claim 5, characterized in that the platform (8) may also become interlocked with the hub (4a) of the lower support arm (4).

## Revendications

1. Dispositif tournant pour poches comprenant une colonne de pivotement (3) montée à poste fixe et au moins un bras de support (5) pivotant pouvant porter des poches de coulée (6, 7), caractérisé en ce que la colonne de pivotement (3) du dispositif tournant pour poches (2) porte une plateforme (8) qui peut pivoter par rapport à la colonne de pivotement (3) et porte une installation de chauffage (9) d'une poche de coulée.

2. Dispositif tournant pour poches suivant la revendication 1, caractérisé en ce que l'installation de chauffage (9) comprend une colonne de guidage (10) permettant le réglage en hauteur d'une flèche (12) portant des dispositifs de serrage (13) pour au moins deux électrodes (14) qui peuvent s'enfoncer à l'intérieur de la poche de coulée (6, 7) et dont les câbles (26) d'alimentation en courant suivent un trajet longeant la flèche et leur faisant traverser librement la plate- forme pivotante à l'intérieur de la colonne de pivotement jusqu'à une plaque de serrage (27) située à une distance de la plate-forme telle que la torsion des câbles (26) permette un pivotement de 180° environ, dans les deux sens, de la flèche ou des électrodes (12 ou 14) à partir de la position occupée par les électrodes lors de la coulée.

3. Dispositif tournant pour poches suivant la revendication 2, caractérisé en ce que la colonne de guidage (10) occupe une position excentrée sur la plate-forme (8) et les câbles (26) traversent la plate-forme en son centre.

4. Dispositif tournant pour poches suivant la revendication 1, caractérisé en ce que le dispositif d'entraînement de la plate-forme (8) est constitué par un moteur électrique (23) porté par la plate-forme et dont le pignon (24) est en prise avec une couronne dentée (25) montée sur la colonne de pivotement (3).

5. Dispositif tournant pour poches suivant la revendication 1, caractérisé en ce que dans la position de coulée (11) d'une poche de coulée (7), la plate-forme (8) peut être verrouillée avec le moyeu (5a) du bras de support (5) portant la poche de coulée.

6. Dispositif tournant pour poches comportant deux bras de support qui peuvent pivoter indépendamment l'un de l'autre et dont les moyeux sont superposés, suivant la revendication 5, caractérisé en ce que la plate-forme (8) peut également être verrouillée avec le moyeu (4a) du bras de support inférieur (4).
